# FASCICULE DE BREVET EUROPEEN

(11) **EP 1 843 004 B1**
(45) Date de publication et mention de la délivrance du brevet: **03.12.2008**
(21) Numéro de dépôt: 07300907.8
(22) Date de dépôt: 30.03.2007
(51) Int. Cl.: E06B 9/88

(54) **Profilé d'extrémité de tablier de dispositif de protection**
Endprofil des Behangs einer Schutzvorrichtung
End profile of the shutter of a protection device

(30) Priorité: 05.04.2006 FR 0651198
(43) Date de publication de la demande: 10.10.2007
(73) Titulaire: BUBENDORFF Société Anonyme, 68220 Attenschwiller (FR)
(72) Inventeur: Evreux, Gérard, 74130 Ayze (FR); Jacquin, Dominique, 68130 Carspach (FR); Jouanet, Laurent, 38880 Autrans (FR); Vial, Franck, 38850 Paladru (FR); Beranger, Marc, 38410 St Martin d'Uriage (FR)
(74) Mandataire: Rhein, Alain

(56) Documents cités:
- EP-A1- 0 791 716
- EP-A1- 1 245 774

## Description

La présente invention a trait à un profilé d'extrémité de tablier de dispositif de protection du type store, volet roulant, moustiquaire ou analogue.

Cette invention concerne le domaine de la fabrication des dispositifs pour équiper un bâtiment, plus particulièrement une habitation, et conçus pour assurer un certain type de protection. Un tel dispositif peut, en fait et de manière non limitative, se présenter sous la forme d'un dispositif de protection contre le rayonnement solaire comme un store ou analogue, sous la forme d'un dispositif de protection contre l'intrusion ou contre la lumière du jour comme un volet roulant ou autre, voire encore sous la forme d'un dispositif de protection contre les animaux nuisibles comme une moustiquaire ou similaire.

De manière connue, de tels dispositifs comportent un tablier ainsi qu'un moyen pour le déploiement et pour le repliement de ce tablier, adoptant, usuellement, la forme d'un arbre d'enroulement et de déroulement dudit tablier. Cet arbre est complété par un moteur électrique destiné à assurer l'entraînement en rotation de cet arbre en vue du déploiement et du repliement du tablier. Ce dernier présente une première extrémité raccordée audit arbre ainsi qu'une seconde extrémité, dite libre, usuellement pourvue d'un profilé d'extrémité pouvant être équipé d'un moyen pour détecter un obstacle sur la trajectoire du tablier. Ce moyen de détection est raccordé à un moyen conçu pour commander l'arrêt du moteur d'entraînement en cas de détection d'un obstacle.

En fait et tel que visible dans le document EP-0.791.716, un tel moyen de détection d'obstacle peut se présenter sous la forme d'un tube en caoutchouc équipant le dessous d'un tablier et comportant, intérieurement, une succession d'interrupteurs s'étendant sur tout la longueur du tube. En l'absence de déformation de ce tube, tous les interrupteurs sont refermés de sorte que la circulation d'un courant électrique est assurée sur toute la longueur du tube tandis qu'en cas de contact du tube avec un obstacle, l'un au moins de ces interrupteurs est ouvert de sorte que la circulation du courant électrique est interrompue sur la longueur du tube entraînant la commande d'arrêt du moteur.

Un tel moyen de détection permet, effectivement, de détecter la présence d'un obstacle et, dans ce cas, d'interrompre le fonctionnement du moteur. Ce moyen de détection permet, également, de détecter l'arrivée en butée de fin de course du tablier contre le seuil d'une porte ou analogue. Cependant, le dispositif décrit dans ce document EP-0.791.716 ne permet, aucunement, de faire la différence entre un arrêt sur obstacle nécessitant un arrêt immédiat de déploiement du tablier et un arrêt de fin de course du tablier, notamment sur ajour.

Il est, encore, connu, du document EP-1.245.774 un volet roulant comportant un profilé d'extrémité pourvu d'un moyen conçu, d'une part, pour être déformé sous l'effet d'un contact avec un obstacle et, d'autre part, pour réagir à une telle déformation en émettant et/ou en modifiant un signal électrique apte à commander l'arrêt du moteur d'entraînement du tablier. Ce volet roulant est conçu de telle sorte que le moyen déformable permet de commander l'arrêt du moteur en cas de contact avec obstacle mais également en cas de contact avec le seuil de la porte ou analogue équipée d'un tel volet roulant. En fait, ce moyen déformable est associé à des moyens de traitement du signal électrique émis et/ou modifié conçus pour déterminer, en fonction de la nature de ce signal, si il s'agit d'un arrêt sur obstacle ou une fin de course du tablier, ceci à partir d'un signal électrique provenant d'un unique moyen déformable. Ces moyens de traitement du signal sont complexes, peu fiables et ne permettent pas toujours de déterminer avec certitude la nature de l'entité (obstacle, personne, seuil...) avec laquelle le profilé est entré en contact. Etant donné que c'est de la détermination de la nature de cette entité que dépend la réaction du volet roulant (arrêt immédiat de l'entraînement du tablier en cas d'obstacle, déclenchement d'un signal d'alarme...), il est indispensable que cette détermination soit exacte, ce qui n'est pas le cas pour ce dispositif.

La présente invention se veut à même de remédier aux inconvénients des dispositifs de l'état de la technique.

A cet effet, l'invention concerne un profilé d'extrémité de tablier de dispositif de protection du type store, volet roulant, moustiquaire ou analogue, comportant un moteur d'entraînement d'un moyen pour le déploiement et pour le repliement dudit tablier, ce profilé d'extrémité comportant un moyen pour détecter un obstacle sur la trajectoire de ce tablier ainsi qu'un moyen, raccordé au moyen de détection d'obstacle, pour commander au moins l'arrêt du moteur d'entraînement en cas de détection d'un tel obstacle. Ce profilé d'extrémité est caractérisé par le fait qu'il comporte, encore, un moyen pour détecter une fin de course de déploiement de ce tablier, ce moyen de détection de fin de course étant, d'une part, distinct du moyen de détection d'obstacle et, d'autre part, raccordé au moyen de commande du moteur en vue de commander son arrêt en cas de détection d'une telle fin de course.

Une autre caractéristique consiste en ce que le moyen de détection d'un obstacle est constitué par un moyen pour détecter un mouvement relatif, soit du profilé d'extrémité par rapport au tablier, soit d'une seconde partie de ce profilé d'extrémité par rapport à une première partie du profilé d'extrémité.

Selon une caractéristique additionnelle, le moyen de détection d'une fin de course est constitué, soit par un second moyen pour détecter un tel mouvement relatif, soit par un détecteur de contact implanté sous le profilé d'extrémité.

Une autre caractéristique de l'invention consiste en ce que le profilé comporte un moyen pour distinguer entre une fin de course et une détection d'obstacle, ce moyen étant, notamment, associé ou intégré au moyen de commande du moteur.

Les avantages de la présente invention consistent en ce que le dispositif comporte, d'une part, un moyen pour détecter un obstacle et, d'autre part, un moyen pour détecter une fin de course, de tels moyens étant distincts ce qui permet un fonctionnement distinct, simultané, voire successif tout en commandant l'arrêt du moteur d'entraînement du tablier. Le fait que ces moyens soient distincts permet, également, de distinguer efficacement et avec certitude, entre une fin de course et un arrêt sur obstacle et ainsi d'apporter une réponse appropriée et proportionnée selon ce qui est détecté (arrêt du moteur, voire, en complément, remontée du tablier, déclenchement d'un moyen de signalisation visuel et/ou sonore).

L'invention sera mieux comprise à la lecture de la description qui va suivre dont la compréhension sera facilitée en se référant aux dessins ci-joints.
- la figure 1 est une vue schématisée d'un dispositif de protection adoptant la forme d'un volet roulant, équipant une ouverture ménagée au niveau d'un bâtiment et comportant un profilé d'extrémité conforme à l'invention ;
- la figure 2 correspond à une vue schématisée, partielle et en détail d'un profilé d'extrémité conforme à un premier mode de réalisation de la présente invention ;
- la figure 3 est une vue schématisée, partielle et en détail d'un profilé d'extrémité conforme à un second mode de réalisation de la présente invention ;
- la figure 4 correspond à une vue schématisée, partielle et en détail d'un profilé d'extrémité conforme à un troisième mode de réalisation de la présente invention ;
- la figure 5 est une vue schématisée et en détail d'un moyen de détection d'un obstacle selon un premier mode de réalisation ;
- la figure 6 correspond à une vue schématisée et en détail d'un moyen de détection d'une fin de course selon un premier mode de réalisation de l'invention.

La présente invention concerne le domaine de la fabrication des dispositifs conçus pour équiper un bâtiment, plus particulièrement, un bâtiment d'habitation et destinés à procurer un certain type de protection.

A ce propos, dans la suite de la description, il sera, plus particulièrement, fait référence à un dispositif de protection 1 contre l'intrusion ou contre la lumière du jour et adoptant la forme d'un volet roulant ou analogue, équipant une ouverture 2 définie au niveau de la maçonnerie 3 d'un bâtiment et venant défiler à l'avant d'une porte 4, fenêtre ou analogue.

Il convient, cependant, d'observer que la présente invention n'est aucunement limitée à un tel dispositif mais concerne, également, un dispositif de protection contre le rayonnement solaire et pouvant adopter la forme d'un store ou analogue. Ce dispositif peut, encore, concerner un dispositif de protection contre les animaux nuisibles, notamment les moustiques, les araignées ou autre, et pouvant adopter la forme d'une moustiquaire ou similaire.

Quoi qu'il en soit, un tel dispositif de protection 1 comporte un tablier 5 qui, dans le cas d'un volet roulant, est constitué, au moins en partie, par une juxtaposition d'une pluralité de lames 6 (notamment assemblées par emboîtement et/ou enfilées les unes dans les autres) et qui, dans le cas d'un store, d'une moustiquaire ou analogue se présente sous la forme d'un élément souple, plus particulièrement une pièce de tissu ou autre.

Ce dispositif de protection 1 comporte, également, un 1 moyen 7 pour le déploiement et pour le repliement de ce tablier 5.

A ce propos, il convient d'observer qu'un tel 1 moyen de déploiement/repliement 7 se présente, usuellement mais de manière non limitative, sous la forme d'un arbre 8 sur lequel est enroulé et à partir duquel est déroulé ledit tablier 5. Dans le cas particulier d'un volet roulant, cet arbre 8 est, généralement, implanté dans un coffre 9 surmontant la porte 4, fenêtre ou autre, équipée dudit dispositif de protection 1.

Ce dispositif de protection 1 comporte, encore, un moteur 10, plus particulièrement de type électrique, pour l'entraînement de ce moyen 7 de déploiement/repliement dudit tablier 5. Là encore et dans le cas d'un volet roulant, ce moteur 10 peut, avantageusement, être implanté dans ledit coffre 9 à l'intérieur duquel est, alors, replié ledit tablier 5.

En fait, ce tablier 5 présente, d'une part, une première extrémité rendue solidaire dudit 1 moyen 7 de déploiement/repliement et, d'autre part, une seconde extrémité 11, dite extrémité libre, pourvue d'un profilé d'extrémité 12, s'étendant au moins en partie le long du bord de cette seconde extrémité 11 du tablier 5.

Selon un premier mode de réalisation de l'invention illustré figure 2, ce profilé d'extrémité 12 peut se présenter sous la forme d'une pièce unique, adoptant, plus particulièrement et dans le cas d'un volet roulant, la forme d'une lame, notamment de type lame finale.

Cependant et selon un autre mode de réalisation de l'invention illustré figures 3 et 4, un tel profilé d'extrémité 12 comporte, d'une part, une première partie 13 rendue solidaire de l'extrémité 11 dudit tablier 5 et s'étendant au moins en partie le long du bord de cette extrémité 11 et, d'autre part, une seconde partie 14, s'étendant au moins en partie le long de ladite première partie 13, et rendue solidaire de cette dernière 13 par l'intermédiaire de moyens autorisant un mouvement relatif de cette seconde partie 14 par rapport à ladite première partie 13 de ce profilé d'extrémité 12.

A ce propos, on observera que les moyens autorisant un mouvement relatif de la seconde partie 14 du profilé d'extrémité 12 par rapport à la première partie 13 de ce profilé 12, d'une part, peuvent être constitués par des moyens d'assemblage, notamment par enfilage, des deux parties 13, 14 de ce profilé d'extrémité 12 et, d'autre part, autorisent un tel mouvement au moins de la seconde partie 14 de ce profilé 12 en direction de la première partie 13, notamment selon une direction perpendiculaire à la direction d'extension du profilé 12.

Ce profilé d'extrémité 12 comporte un deuxième moyen 15 pour détecter un obstacle sur la trajectoire de ce tablier 5, ceci plus particulièrement lors d'une manoeuvre de déploiement du tablier 5.

Selon un premier mode de réalisation de l'invention illustré figure 2, un tel deuxième moyen 15 de détection d'obstacle est constitué par un cinquième moyen 16 conçu pour détecter un mouvement relatif du profilé d'extrémité 12 par rapport au tablier 5.

Cependant et selon un autre mode de réalisation de l'invention illustré figures 3 et 4, ledit moyen 15 de détection d'obstacle est constitué par un cinquième moyen 17 pour détecter un mouvement relatif de la seconde partie 14 du profilé d'extrémité 12 par rapport à la première partie 13 de ce profilé d'extrémité 12.

Ce profilé d'extrémité 12 comporte, encore, un troisième moyen 18, raccordé au deuxième moyen 15 de détection d'obstacle, pour commander au moins l'arrêt du moteur 10 d'entraînement, ceci en cas de détection d'un tel obstacle par ce moyen de détection 15.

Un mode particulier de réalisation peut consister en ce que ce moyen 18 de commande peut, outre la commande d'arrêt du moteur 10, commander un repliement (au moins de manière partielle) du tablier 5 (notamment en activant le moteur 10), voire encore une activation d'un signal d'alerte ou d'alarme, de type visuel et/ou sonore, notamment que comporte le dispositif de protection 1 ou de type déporté.

En fait et selon un mode préféré de réalisation de l'invention, ce troisième moyen de commande 18 comporte des moyens de transmission (plus particulièrement un émetteur, notamment de type radio ou analogue) conçus pour transmettre audit moteur 10 (plus particulièrement à un récepteur y associé) au moins une instruction d'arrêt de ce moteur 10.

Selon l'invention, ledit profilé d'extrémité 12 comporte, encore, un moyen 19 pour détecter une fin de course de déploiement de ce tablier 5, une telle fin de course correspondant, plus particulièrement et dans le cas d'un volet roulant, à l'arrivée du tablier 5 (plus particulièrement, du profilé d'extrémité 12 équipant ce tablier 5) en contact avec le seuil 20 de la porte 4, fenêtre ou analogue équipée du dispositif de protection 1.

Là encore et conformément à un premier type de réalisation, un tel quatrième moyen 19 de détection de fin de course peut être constitué par un second moyen 17A de détection de mouvement relatif.

Selon un premier mode de réalisation non représenté, un tel moyen 19 de détection de fin de course est constitué par un quatrième moyen (notamment un second moyen) pour détecter un mouvement relatif du profilé d'extrémité 12 par rapport au tablier 5. Un tel quatrième moyen 19 de détection de fin de course est, de préférence, associé à un profilé d'extrémité 12 comportant un moyen 15 de détection d'obstacle adoptant la forme d'un premier moyen 16 pour détecter un mouvement relatif du profilé d'extrémité 12 par rapport au tablier 5.

Cependant et selon un autre mode de réalisation illustré figure 3, un tel 4 moyen 19 de détection de fin de course est constitué par un second moyen 17A (notamment un second moyen) pour détecter un mouvement relatif de la seconde partie 14 du profilé d'extrémité 12 par rapport à la première partie 13 de ce profilé 12, un tel moyen 17A de détection de mouvement relatif étant du type susmentionné. Un tel moyen 19 de détection de fin de course est, de préférence, associé à un profilé d'extrémité 12 comportant un moyen 15 de détection d'obstacle adoptant la forme d'un premier moyen 17 pour détecter un mouvement relatif de la seconde partie 14 du profilé d'extrémité 12 par rapport à la première partie 13 de ce profilé 12.

Finalement et conformément à un second type de réalisation illustré figures 2 et 4, un tel moyen 19 de détection de fin de course est constitué par un détecteur de contact 21 implanté sous le profilé d'extrémité 12, de préférence à proximité d'une extrémité libre de ce profilé 12.

A ce propos, on observera qu'un tel quatrième moyen 19 de détection de fin de course peut être associé à un profilé d'extrémité 12 comportant un moyen 15 de détection d'obstacle adoptant la forme d'un cinquième moyen 16 pour détecter un mouvement relatif du profilé d'extrémité 12 par rapport au tablier 5 (figure 2).

Cependant et selon un autre mode de réalisation illustré figure 4, un tel quatrième moyen 19 de détection de fin de course est, de préférence, associé à un profilé d'extrémité 12 comportant un moyen 15 de détection d'obstacle adoptant la forme d'un cinquième moyen 17 pour détecter un mouvement relatif de la seconde partie 14 du profilé d'extrémité 12 par rapport à la première partie 13 de ce profilé 12.

Dans un pareil cas, ce détecteur de contact 21 peut être implanté sous la seconde partie 14 de ce profilé d'extrémité 12.

Selon une autre caractéristique de l'invention, ledit moyen 19 de détection de fin de course est distinct du moyen 15 de détection d'obstacle.

A ce propos, on observera que le profilé d'extrémité 12 comporte, sur sa longueur, au moins deux portions 22, 23 successives et que le moyen 15 de détection d'un obstacle est implanté dans une première portion 22 du profilé d'extrémité 12 alors que le quatrième moyen 19 de détection de fin de course est implanté dans une seconde portion 23 de ce profilé d'extrémité 12.

Tel qu'évoqué ci-dessus, ledit profilé d'extrémité 12 comporte des extrémités latérales 24, 25 qui, dans le cas particulier d'un volet roulant, sont conçues pour défiler dans des coulisses latérales 31 que comporte un dispositif de protection 1 (figure 1) .

A ce propos on observera que le deuxième moyen 15 de détection d'un obstacle est implanté à proximité, voire de préférence au niveau, d'une première extrémité latérale 24 du profilé d'extrémité 12, alors que le quatrième moyen 19 de détection de fin de course est implanté à proximité, voire de préférence au niveau, d'une seconde extrémité latérale 25 de ce profilé d'extrémité 12.

Tel que visible sur les figures 2 et 4, un tel moyen 19 de détection de fin de course peut, selon un mode préféré de réalisation de l'invention, être implanté à proximité de la seconde extrémité latérale 25 du profilé d'extrémité 12 et en sorte que ce quatrième moyen 19 de détection de fin de course se situe à l'intérieur d'une coulisse latérale 31 recevant en défilement cette seconde extrémité latérale 25 de profilé 12. Un tel mode de réalisation permet, avantageusement, de garantir que ce moyen 19 de détection soit actionné uniquement en cas de fin de course et aucunement en cas de contact avec un obstacle quelconque.

On remarquera qu'un tel moyen de détection (15, 19) peut se présenter sous la forme d'un boîtier qui peut, alors, être engagé à l'intérieur d'un volume interne que présente ledit profilé d'extrémité 12 (au moins en partie de type creux), ceci au niveau de l'extrémité latérale (24, 25) de ce profilé d'extrémité 12.

Selon une autre caractéristique de l'invention, ledit moyen 19 de détection de fin de course est, à l'instar du moyen 15 de détection d'obstacle, raccordé au troisième moyen 18 de commande du moteur 10 en vue de commander l'arrêt de ce moteur 10 en cas de détection d'une telle fin de course.

A ce propos, il convient d'observer que les moyens de commande 18 peuvent être conçus en sorte de commander l'arrêt du moteur 10 immédiatement après la détection d'une fin de course par les quatrième moyens de détection 19. Un tel mode de réalisation permet, avantageusement et dans le cas d'un volet roulant, d'arrêter le tablier 5 sur ajour.

Cependant et selon un mode de réalisation particulier de l'invention, ces moyens de commande 18 peuvent être conçus pour commander l'arrêt du moteur 10 uniquement à l'échéance d'un laps de temps déterminé (notamment préprogrammé et prédéterminé) après la détection d'une fin de course par les moyens de détection 19. Un tel mode de réalisation permet, avantageusement et dans le cas d'un volet roulant, d'arrêter un tablier 5 présentant des ajours, soit sur ajours, soit en position d'occultation totale.

Une caractéristique additionnelle de l'invention consiste en ce que le profilé d'extrémité 12 comporte, encore, un moyen pour distinguer entre une détection d'une fin de course et une détection d'obstacle, ce moyen étant, notamment, associé ou intégré au troisième moyen 18 de commande du moteur 10.

Un tel mode de réalisation permet, alors, de commander le moteur 10 de manière spécifique en fonction de la nature de la détection. Ainsi et en cas de détection d'un obstacle, le moteur 10 peut être arrêté, voire encore actionné pour replier (au moins en partie) le tablier 5. De même, en cas de détection d'un obstacle, ces troisièmes moyens 18 peuvent commander l'actionnement d'un moyen d'alerte et/ou d'alarme du type susmentionné. Cependant et en cas de détection d'une fin de course, le moteur 10 peut être arrêté immédiatement, notamment sur ajours, ou, encore, être arrêté de manière différée pour, soit un arrêt sur ajours ou une occultation complète.

Selon une autre caractéristique de l'invention, le moyen de détection (15, 19) peut être constitué par une jauge de contrainte, par un capteur de déplacement ou un capteur de position, un tel capteur pouvant notamment être de type optique, magnétique, électromagnétique ou analogue.

Cependant et selon un autre type de réalisation, un tel moyen de détection (15, 19) comporte un élément 26 monté en déplacement par rapport, selon le cas, au tablier 5, au profilé d'extrémité 12 ou à un élément (première 13 ou seconde partie 14) de ce profilé d'extrémité 12, ceci sous l'impulsion d'un contact (de cet élément 26, de ce profilé 12 ou de la seconde partie 14 de ce profilé 12) avec un obstacle ou en cas de fin de course. Cet élément 26 est conçu pour piloter, directement ou indirectement, les moyens 18 de commande d'arrêt du moteur 10, ceci en cas de détection d'obstacle ou de fin de course.

En fait, un tel moyen de détection (15, 19) peut être constitué, au moins en partie, par un noyau plongeur associé à un solénoïde, par un interrupteur, par un contacteur ou analogue.

Une caractéristique additionnelle consiste en ce que le moyen de détection (15, 19) comporte un moyen 27 pour démultiplier le déplacement de cet élément 26 mobile, ceci en vue d'assurer le pilotage du moyen de commande 18 même en cas de déplacement de faible amplitude de cet élément 26 mobile.

Le moyen 27 pour démultiplier le déplacement de l'élément 26 est constitué par un moyen pour transformer un mouvement de translation de cet élément 26 en un mouvement de bascule d'un bras 28 associé à cet élément 26 et entraîné en basculement par cet élément 26. Ledit bras 28 est associé à un moyen 29 de pilotage dudit moyen de commande 18.

Il a été représenté figure 5 un moyen (15, 19) de détection constitué, au moins en partie, par un interrupteur et comportant un élément 26 solidaire en déplacement de la première partie 13 du profilé d'extrémité 12 et monté en déplacement par rapport à la seconde partie 14 de ce profilé 12. Cet élément 26 est soumis à un moyen de rappel 30 en position inactive (pas d'obstacle ou pas de fin de course détecté) et est associé à un moyen 27 de démultiplication comportant un bras 28 associé à un moyen de pilotage 29 adoptant la forme d'un interrupteur. Ce dernier est conçu pour être ouvert en cas de détection d'un obstacle ou d'une fin de course. Evidemment, un autre mode de réalisation pourrait consister en un contacteur en lieu et place de cet interrupteur.

Il a été représenté figure 6 un moyen 19 de détection de fin de course constitué, au moins en partie, par un contacteur et comportant un élément 26 monté en déplacement par rapport au profilé 12, plus particulièrement par rapport à la seconde partie 14 de ce profilé 12. Cet élément 26 est conçu apte à entrer en contact avec un seuil 20 ou analogue, ceci en fin de course du tablier 5. Cet élément 26 est associé à un moyen de démultiplication 27 comportant un bras 28 soumis à un moyen 30 de rappel en position inactive (pas de fin de course détectée). Ce bras 28 est associé à un moyen de pilotage 29 adoptant la forme d'un contacteur. Ce dernier est conçu pour être actionné en cas de détection d'une fin de course. Evidemment, un autre mode de réalisation pourrait consister en un interrupteur en lieu et place de ce contacteur.

L'invention concerne, encore, un dispositif de protection constitué par un store, une moustiquaire ou analogue et comportant un tablier au moins en partie constitué par une pièce en tissu ou autre. Un tel dispositif est caractérisé par le fait qu'il comporte un profilé d'extrémité de tablier présentant les caractéristiques susmentionnées.

Cette invention a, également, trait à un dispositif de protection constitué par un volet roulant ou analogue et comportant un tablier au moins en partie constitué par une juxtaposition d'une pluralité de lames, notamment assemblées par emboîtement et/ou enfilées les unes dans les autres. Ce volet roulant est caractérisé par le fait qu'il comporte un profilé d'extrémité de tablier présentant les caractéristiques susmentionnées.

## Revendications

1. Profilé (12) d'extrémité de tablier (5) de dispositif de protection (1) du type store, volet roulant, moustiquaire ou analogue, comportant un moteur d'entraînement (10) d'un premier moyen (7) pour le déploiement et pour le repliement dudit tablier (5), ce profilé d'extrémité (12) comportant un deuxième moyen (15) pour détecter un obstacle sur la trajectoire de ce tablier (5) ainsi qu'un troisième moyen (18), raccordé au deuxième moyen (15) de détection d'obstacle, pour commander au moins l'arrêt du moteur d'entraînement (10) en cas de détection d'un tel obstacle, **caractérisé par le fait qu'**il comporte, encore, un quatrième moyen (19) pour détecter une fin de course de déploiement de ce tablier (5), ce quatrième moyen de détection (19) de fin de course étant, d'une part, distinct du deuxième moyen (15) de détection d'obstacle et, d'autre part, raccordé au troisième moyen (18) de commande du moteur (10) en vue de commander son arrêt en cas de détection d'une telle fin de course.

2. Profilé (12) d'extrémité de tablier (5) de dispositif de protection (1) selon la revendication 1, **caractérisé par le fait que** le deuxième moyen (15) de détection d'un obstacle est constitué par un cinquième moyen (16 ; 17) pour détecter un mouvement relatif, soit du profilé d'extrémité (12) par rapport au tablier (5), soit d'une seconde partie (14) de ce profilé d'extrémité (12) par rapport à une première partie (13) de ce profilé d'extrémité (12).

3. Profilé (12) d'extrémité de tablier (5) de dispositif de protection (1) selon la revendication 2, **caractérisé par le fait que** le quatrième moyen (19) de détection d'une fin de course est constitué par un second moyen (17A) pour détecter un mouvement relatif, soit du profilé d'extrémité (12) par rapport au tablier (5), soit d'une seconde partie (14) du profilé d'extrémité (12) par rapport à une première partie (13) du profilé d'extrémité (12).

4. Profilé (12) d'extrémité de tablier (5) de dispositif de protection (1) selon l'une quelconque des revendications 1 ou 2, **caractérisé par le fait que** le quatrième moyen (19) de détection d'une fin de course est constitué par un détecteur (21) de contact implanté sous le profilé d'extrémité (12), de préférence à proximité d'une extrémité libre de ce profilé (12).

5. Profilé (12) d'extrémité de tablier (5) de dispositif de protection (1) selon l'une quelconque des revendications précédentes, **caractérisé par le fait que** le profilé d'extrémité (12) comporte, sur sa longueur, au moins deux portions (22 ; 23) successives et que le deuxième moyen (15) de détection d'un obstacle est implanté dans une première portion (22) du profilé d'extrémité alors que le quatrième moyen de détection (19) de fin de course est implanté dans une seconde portion (23) du profilé d'extrémité (12).

6. Profilé (12) d'extrémité de tablier (5) de dispositif de protection (1) selon l'une quelconque des revendications précédentes, **caractérisé par le fait que** le deuxième moyen (15) de détection d'un obstacle est implanté à proximité, voire de préférence au niveau, d'une première extrémité latérale (24) du profilé d'extrémité (12), alors que le quatrième moyen (19) de détection de fin de course est implanté à proximité, voire de préférence au niveau, d'une seconde extrémité latérale (25) de ce profilé (12).

7. Profilé (12) d'extrémité de tablier (6) de dispositif de protection (1) selon l'une quelconque des revendications précédentes, **caractérisé par le fait que** le deuxième et le quatrième moyen (15 ; 19) de détection sont constitué par une jauge de contrainte, par un capteur de déplacement ou un capteur de position, un tel capteur pouvant notamment être de type optique, magnétique, électromagnétique ou analogue.

8. Profilé (12) d'extrémité de tablier (5) de dispositif de protection (1) selon l'une quelconque des revendications 1 à 6, **caractérisé par le fait que** le deuxième et le quatrième moyen (15 ; 19) de détection comportent un premier élément (26), d'une part, monté en déplacement par rapport, selon le cas, au tablier (5), au profilé d'extrémité (12) ou à un deuxième élément (13, 14) de ce profilé d'extrémité (12) et, d'autre part, conçu pour piloter, directement ou indirectement, les troisièmes moyens (18) de commande d'arrêt du moteur (10), ceci en cas de détection d'obstacle ou de fin de course.

9. Profilé (12) d'extrémité de tablier (5) de dispositif de protection (1) selon la revendication 8, **caractérisé par le fait que** le deuxième et le quatrième moyen (15 ; 19) de détection est constitué, au moins en partie, par un noyau plongeur associé à un solénoïde, par un interrupteur, par un contacteur ou analogue.

10. Profilé (12) d'extrémité de tablier (5) de dispositif de protection (1) selon l'une quelconque des revendications 8 ou 9, **caractérisé par le fait que** le moyen (15 ; 19) de détection comporte un sixième moyen (27) pour démultiplier le déplacement de l'élément mobile (26), ceci en vue d'assurer le pilotage du troisième moyen (18) de commande même en cas de déplacement de faible amplitude de cet élément mobile (26).

11. Profilé (12) d'extrémité de tablier (5) de dispositif de protection (1) selon la revendication 10, **caractérisé par le fait que** le sixième moyen (27) pour démultiplier le déplacement de l'élément (26) est constitué par un moyen pour transformer un mouvement de translation de cet premier élément (26) en un mouvement de bascule d'un bras (28), associé à cet élément (26), entraîné en basculement par cet premier élément (26) et associé à un moyen de pilotage (29) dudit troisième moyen de commande (18).

12. Profilé (12) d'extrémité de tablier (5) de dispositif de protection (1) selon l'une quelconque des revendications précédentes, **caractérisé par le fait qu'**il comporte un moyen pour distinguer entre une détection de fin de course et une détection d'obstacle, ce moyen étant, notamment, associé ou intégré au moyen (18) de commande du moteur (10).

13. Dispositif (1) de protection constitué par un store, une moustiquaire ou analogue et comportant un tablier (5) au moins en partie constitué par une pièce en tissu ou autre, **caractérisé par le fait qu'**il comporte un profilé d'extrémité (12) de tablier (5) conforme à l'une quelconque des revendications précédentes.

14. Dispositif (1) de protection constitué par un volet roulant ou analogue et comportant un tablier (5) au moins en partie constitué par une juxtaposition d'une pluralité de lames (6), notamment assemblées par emboîtement et/ou enfilées les unes dans les autres, **caractérisé par le fait qu'**il comporte un profilé d'extrémité (12) de tablier (5) conforme à l'une quelconque des revendications 1 à 12.

## Claims

1. A section (12) of apron (5) end of a protection device (1) of the blind, rolling shutter, mosquito net or analog type, comprising a driving motor (10) of first means (7) for spreading and folding of said apron (5), this end section (12) comprising second means (15) to detect an obstacle on this apron (5) path and third means (18), connected to the second means (15) for obstacle detection, to control at least the driving motor (10) stopping in case of detection of such an obstacle, **characterized in that** it further comprises fourth means (19) to detect an end of stroke of this apron (5) spreading, these fourth means (19) for end of stroke detection being, on the one hand, distinct from the second means (15) for obstacle detection and, on the other hand, connected to the third means (18) for motor (10) control in order to control its stopping in case of detection of such an end of stroke.

2. The section (12) of apron (5) end of a protection device (1) according to claim 1, **characterized in that** the second means (15) for obstacle detection consist of fifth means (16; 17) to detect a relative movement, either of the end section (12) relatively to the apron (5) or of a second portion (14) of this end section (12) relatively to a first portion (13) of this end section (12).

3. The section (12) of apron (5) end of a protection device (I) according to claim 2, **characterized in that** the fourth means (19) for end of stroke detection consist of second means (17A) to detect a relative movement, either of the end section (12) relatively to the apron (5) or of a second portion (14) of the end section (12) relatively to a first portion (13) of this end section (12).

4. The section (12) of apron (5) end of a protection device (1) according to any one of claims 1 or 2, **characterized in that** the fourth means (19) for end of stroke detection consist of a contact sensor (21) provided under the end section (12), preferably near a free end of this section (12).

5. The section (12) of apron (5) end of a protection device (1) according to any one of the preceding claims, **characterized in that** the end section (12) comprises, along its length, at least two successive portions (22; 23) and **in that** the second means (15) for obstacle detection are provided in a first portion (22) of the end section while the fourth means (19) for end of stroke detection are provided in a second portion (23) of the end section (12).

6. The section (12) of apron (5) end of a protection device (1) according to any one of the preceding claims, **characterized in that** the second means (15) for obstacle detection are provided in the vicinity, and even preferably at the level, of a first side end (24) of the end section (12), while the fourth means (19) for end of stroke detection are provided in the vicinity, and even preferably at the level, of a second side end (25) of this section (12).

7. The section (12) of apron (5) end of a protection device (1) according to any one of the preceding claims, **characterized in that** the second and the fourth detection means (15; 19) consist of a strain gauge, a movement sensor or a position sensor, such a sensor being notably of the optical, magnetic, electromagnetic or analog type.

8. The section (12) of apron (5) end of a protection device (1) according to any one of claims 1 to 6, **characterized in that** the second and the fourth detection means (15; 19) comprise a first element (26), on the one hand, movingly secured relatively, on a case by case basis, to the apron (5), the end section (12) or a second element (13, 14) of this end section (12) and, on the other hand, designed to drive, directly or indirectly, the third means (18) for motor (10) stopping control, this in case of obstacle or end of stroke detection.

9. The section (12) of apron (5) end of a protection device (1) according to claim 8, **characterized in that** the second and the fourth detection means (15; 19) consist, at least partly, of a plunger core cooperating with a solenoid, of a switch, of a contactor or the like.

10. The section (12) of apron (5) end of a protection device (1) according to any one of claims 8 or 9, **characterized in that** the detection means (15; 19) comprise sixth means (27) to gear down the moving element (26) movement, this in order to ensure the driving of the third control means (18) even in case of a small amount of movement of this moving element (26).

11. The section (12) of apron (5) end of a protection device (1) according to claim 10, **characterized in that** the sixth means (27) to gear down the element (26) movement consist of means to transform a translation movement of this first element (26) into a rocking motion of an arm (28), cooperating with this element (26), driven in a rocking motion by this first element (26) and cooperating with driving means (29) of said third control means (18).

12. The section (12) of apron (5) end of a protection device (1) according to any one of the preceding claims, **characterized in that** it comprises means to distinguish between an end of stroke detection and an obstacle detection, these means being, notably, joined to or included into the motor (10) control means (18).

13. A protection device (1) that consists of a blind, a mosquito net or the like and comprises an apron (5) that at least partly consists of a piece of fabric or the like, **characterized in that** it comprises an apron (5) end section (12) according to any one of the preceding claims.

14. A protection device (1) that consists of a rolling shutter or the like and comprises an apron (5) that at least partly consists of a juxtaposition of a plurality of slats (6), notably fitted together by jointing and/or slid on into each other, **characterized in that** it comprises an apron (5) end section (12) according to any one of claims I to 12.

## Patentansprüche

1. Endprofil (12) des Behangs (5) einer Schutzvorrichtung (1) der Art Vorhang, Rolladen, Schutzgitter oder dergleichen, umfassend einen Motor (10) zum Antrieb eines ersten Mittels (7) zum Ent- und Auffalten des besagten Behangs (5), wobei dieses Endprofil (12) ein zweites Mittel (15) zum Detektieren eines Hindernisses auf dem Verschiebungswegs dieses Behangs (5) sowie ein an dem zweiten Mittel (15) zum Detektieren eines Hindernisses angeschlossenes drittes Mittel (18) umfasst, um wenigstens die Abstellung des Antriebsmotors (10) bei Detektion eines solchen Hindernisses zu steuern, **dadurch gekennzeichnet, dass** es weiter ein viertes Mittel (19) zum Detektieren einer Endlage der Entfaltung dieses Behangs (5) umfasst, wobei dieses vierte Mittel (19) zum Detektieren einer Endlage, einerseits, vom zweiten Mittel (15) zum Detektieren eines Hindernisses unterschiedlich und, andererseits, an dem dritten Mittel (18) zum Steuern des Motors (10), um dessen Abstellung im Falle einer Detektion einer solchen Endlage zu steuern, angeschlossen ist.

2. Endprofil (12) des Behangs (5) einer Schutzvorrichtung (1) nach Anspruch 1, **dadurch gekennzeichnet, dass** das zweite Mittel (15) zum Detektieren eines Hindernisses aus einem fünften Mittel (16 ; 17) zum Detektieren einer Relativbewegung entweder des Endprofils (12) bezüglich des Behangs (5) oder eines zweiten Teils (14) dieses Endprofils (12) bezüglich eines ersten Teils (13) dieses Endprofils (12) besteht.

3. Endprofil (12) des Behangs (5) einer Schutzvorrichtung (1) nach Anspruch 2, **dadurch gekennzeichnet, dass** das vierte Mittel (19) zum Detektieren einer Endlage aus einem zweiten Mittel (17A) zum Detektieren einer Relativbewegung entweder des Endprofils (12) bezüglich des Behangs (5) oder eines zweiten Teils (14) des Endprofils (12) bezüglich eines ersten Teils (13) des Endprofils (12) besteht.

4. Endprofil (12) des Behangs (5) einer Schutzvorrichtung (1) nach irgendeinem der Ansprüche 1 oder 2, **dadurch gekennzeichnet, dass** das vierte Mittel (19) zum Detektieren einer Endlage aus einem unterhalb des Endprofils (12), vorzugsweise in der Nähe eines freien Endes dieses Profils (12) angebrachten Berührungssensor (21) besteht.

5. Endprofil (12) des Behangs (5) einer Schutzvorrichtung (1) nach irgendeinem der vorgehenden Ansprüche, **dadurch gekennzeichnet, dass** das Endprofil (12) über seine Länge wenigstens zwei aufeinander folgende Teile (22 ; 23) umfasst und dass das zweite Mittel (15) zum Detektieren eines Hindernisses in einem ersten Teil (22) des Endprofils (12) angebracht ist, während das vierte Mittel (19) zum Detektieren einer Endlage in einem zweiten Teil (22) des Endprofils (12) angebracht ist.

6. Endprofil (12) des Behangs (5) einer Schutzvorrichtung (1) nach irgendeinem der vorgehenden Ansprüche, **dadurch gekennzeichnet, dass** das zweite Mittel (15) zum Detektieren eines Hindernisses in der Nähe, vorzugsweise sogar im Bereich, eines ersten seitlichen Endes (24) des Endprofils (12) angebracht ist, während das vierte Mittel (19) zum Detektieren einer Endlage in der Nähe, vorzugsweise sogar im Bereich, eines zweiten seitlichen Endes (25) dieses Endprofils (12) angebracht ist.

7. Endprofil (12) des Behangs (5) einer Schutzvorrichtung (1) nach irgendeinem der vorgehenden Ansprüche, **dadurch gekennzeichnet, dass** das zweite Mittel und das vierte Mittel (15 ; 19) zum Detektieren aus einem Dehnungsmesser, einem Verschiebungssensor oder einem Positionssensor bestehen, wobei ein derartiger Sensor nämlich optischer, magnetischer, elektromagnetischer oder dergleichen Art sein kann.

8. Endprofil (12) des Behangs (5) einer Schutzvorrichtung (1) nach irgendeinem der Ansprüche 1 bis 6, **dadurch gekennzeichnet, dass** das zweite Mittel und das vierte Mittel (15 ; 19) zum Detektieren ein erstes Element (26) umfassen, das, einerseits, verschiebbar bezüglich, je nach dem Fall, des Behangs (5), des Endprofils (12) oder eines zweiten Elements (13, 14) dieses Endprofils (12) montiert ist, und, andererseits, geeignet ist, um die dritten Mittel (18) zum Steuern der Abstellung des Motors (10) unmittelbar oder mittelbar zu steuern, und zwar im Falle einer Detektion eines Hindernisses oder einer Endlage.

9. Endprofil (12) des Behangs (5) einer Schutzvorrichtung (1) nach Anspruch 8, **dadurch gekennzeichnet, dass** das zweite Mittel und das vierte Mittel (15 ; 19) zum Detektieren wenigstens teilweise aus einem, einem Magnetschalter zugeordneten Magnetkern, aus einem Schalter, aus einem Kontaktschalter oder dergleichen bestehen.

10. Endprofil (12) des Behangs (5) einer Schutzvorrichtung (1) nach irgendeinem der Ansprüche 8 oder 9, **dadurch gekennzeichnet, dass** das Mittel (15 ; 19) zum Detektieren ein sechstes Mittel (27) zum Untersetzen der Verschiebung des beweglichen Elements (26) umfasst, und zwar um die Steuerung des dritten Mittels (18), sogar im Falle einer Verschiebung gringer Amplitude dieses beweglichen Elements (26), zu sichern.

11. Endprofil (12) des Behangs (5) einer Schutzvorrichtung (1) nach Anspruch 10, **dadurch gekennzeichnet, dass** das sechste Mittel (27) zum Untersetzen der Verschiebung des beweglichen Elements (26) aus einem Mittel zum Umsetzen einer Translationsbewegung dieses ersten Mittels (26) in eine Kippbewegung eines diesem Element (26) zugeordneten Armes (28) besteht, der von diesem ersten Element (26) in Kippung angetrieben wird und einem Führungsmittel (29) für das besagte dritte Steuermittel (18) zugeordnet ist.

12. Endprofil (12) des Behangs (5) einer Schutzvorrichtung (1) nach irgendeinem der vorgehenden Ansprüche, **dadurch gekennzeichnet, dass** es ein Mittel zum Unterscheiden zwischen einer Detektion einer Endlage und einer Detektion eines Hindernisses umfasst, wobei dieses Mittel nämlich dem Mittel (18) zum Steuern des Motors (10) zugeordnet oder in demselben integriert ist.

13. Schutzvorrichtung (1) bestehend aus einem Vorhang, Schutzgitter oder dergleichen, die einen Behang (5) umfasst, der wenigstens teilweise aus einem Gewebestück oder dergleichen besteht, **dadurch gekennzeichnet, dass** sie ein Endprofil (12) eines Behangs (5) nach irgendeinem der vorgehenden Ansprüche umfasst.

14. Schutzvorrichtung (1) bestehend aus einem Rolladen oder dergleichen, die einen Behang (5) umfasst, der wenigstens teilweise aus einer Aneinanderreihung von einer Mehrheit von Leisten (6) besteht, die nämlich durch Einschachtelung mit einander verbunden und/oder in einander eingeführt sind, **dadurch gekennzeichnet, dass** sie ein Endprofil (12) eines Behangs (5) nach irgendeinem der Ansprüche 1 bis 12 umfasst.
